# EUROPÄISCHE PATENTSCHRIFT

(11) **EP 0 312 685 B1**
(45) Veröffentlichungstag und Bekanntmachung des Hinweises auf die Patenterteilung: **26.08.1992**
(21) Anmeldenummer: 88106641.9
(22) Anmeldetag: 26.04.1988
(51) Int. Cl.: F02M 37/10

(54) **Elektrisch angetriebene Dieselkraftstoff-Förderpumpe**
Electrically driven diesel fuel feed pomp
Pompe d'alimentation de carburant diesel entraînée par un moyen électrique

(30) Priorität: 23.10.1987 DE 3735848
(43) Veröffentlichungstag der Anmeldung: 26.04.1989
(73) Patentinhaber: VDO Adolf Schindling AG, D-60487 Frankfurt (DE)
(72) Erfinder: Kohlhaas, Dieter, D-6444 Wildeck 4 (DE)
(74) Vertreter: Klein, Thomas, Dipl.-Ing. (FH)

(56) Entgegenhaltungen:
- DE-C- 880 548
- US-A- 2 394 860

## Beschreibung

Die Erfindung bezieht sich auf eine elektrisch angetriebene Dieselkraftstoff-Förderpumpe zur Anordnung innerhalb eines Kraftstofftanks, welche im Inneren mit vom Pumpenrad der Dieselkraftstoff-Förderpumpe geförderten Kraftstoff zu fluten ist und zum Anschluß an ein elektrisches Netz eine nach oben gerichtete Steckerhülse hat. Solche Dieselkraftstoff-Förderpumpen sind derzeit allgemein bekannt und gebräuchlich.

Werden Kraftstofftanks weitgehend leergefahren, dann besteht im Bereich der elektrischen Kontaktelemente innerhalb der Steckerverbindung durch Auftreten von zündfähigen Luft-Kraftstoffgemischen Explosionsgefahr. Das gilt vor allem während des Winterbetriebs, weil dem Dieselkraftstoff dann Normalkraftstoff zugemisch wird, durch den sich die Zündfähigkeit stark erhöht.

Um eine solche Explosionsgefahr auszuschließen, hat man bei der aus der US-A-2 394 860 bekannten Förderpumpe statt einer leicht zu handhabenden Steckverbindung eine Verbindung vorgesehen, bei der das Kontaktelement des Anschlußkabels durch einen Schraubstopfen gegen das federbelastete Kontaktelement des Motorkabelsgepreßt wird. Außerdem ist durch Dichtungsstopfen dafür gesorgt, daß der eigentliche Kontaktbereich gegen den Zutritt von Kraftstoff abgedichtet ist. Diese bekannte Verbindung ist in jeder Hinsicht wesentlich aufwendiger als eine Steckverbindung.

Um den Zutritt von Luft zur Steckerverbindung zu verhindern, könnte man an ein Vergießen der Steckerhülse denken, was jedoch den Nachteil hätte, daß ein Auswechseln der Dieselkraftstoff-Förderpumpe erschwert würde. Eine andere Möglichkeit der Vermeidung einer Explosionsgefahr bestünde darin, den Steckeranschluß statt in einer Steckerhülse der Dieselkraftstoff-Förderpumpe außerhalb des Kraftstofftanks vorzusehen, was jedoch aus Kostengründen meist nicht infrage kommt.

Der Erfindung liegt die Aufgabe zugrunde, auf möglichst einfache Weise bei Dieselkraftstoff-Förderpumpen der eingangs genannten Art die Explosionsgefahr im Bereich ihrer Steckerhülse auszuschließen.

Diese Aufgabe wird auf überraschend einfache Weise dadurch gelöst, daß die Steckerhülse als nur nach oben hin offene Flüssigkeitskammer ausgebildet ist, die mit Dieselkraftstoff geflutet ist, und daß der Dieselkraftstoff in der Flüssigkeitskammer alle Hohlräume um die kontaktierenden Elemente ausfüllt.

Durch eine solche Flüssigkeitskammer wird mit sehr geringem Aufwand erreicht, daß die Steckerhülse stets auch dann mit Dieselkraftstoff geflutet bleibt, wenn der Kraftstofftank leergefahren wird. Dadurch kann keine Luft in den Bereich der kontaktierenden Elemente gelangen, so daß das Entstehen eines zündfähigen Gemisches ausgeschlossen ist. Trotz dieser zuverlässigen Luftabschirmung wird durch die erfindungsgemäße Ausbildung der Dieselkraftstoff-Förderpumpe die einfache Funktion des Steckanschlusses nicht beeinträchtigt. Der Stecker kann ohne jede Behinderung in die Steckerhülse geschoben oder aus ihr herausgezogen werden.

Aus der Flüssigkeitskammer beispielsweise infolge von Erschütterungen während des Fahrbetriebs nach oben hin austretender Dieselkraftstoff wird immer wieder ergänzt, so daß der Luftabschluß erhalten bleibt, wenn die Flüssigkeitskammer an ihrer Oberseite einen von dem Pumpenrad gespeisten Kraftstoffzufluß hat.

Besonders einfach ist der Zufluß mit Dieselkraftstoff zu versorgen, wenn gemäß einer anderen Ausgestaltung der Erfindung der Kraftstoffzufluß über eine Bohrung im oberen Lagerschild mit dem Inneren der Dieselkraftstoff-Förderpumpe in Verbindung steht.

Die Bohrung kann sehr kurz sein, wenn sie im Lagerschildgehäuse zum Lager des Rotors des Pumpenmotors führt.

Zur weiteren Vereinfachung des Aufbaus der Dieselkraftstoff-Förderpumpe trägt es bei, wenn oberhalb des Kraftstoffzuflusses fluchtend zur Bohrung des Lagerschildes eine den aus der Bohrung nach oben spritzenden Flüssigkeitsstrahl zur Flüssigkeitskammer hin umlenkende Prallfläche vorgesehen ist. Bei einer solchen Ausgestaltung ist kein bis zum oberen Ende der Flüssigkeitskammer reichender Strömungskanal erforderlich.

Die Prallfläche kann am Ende einer nach oben gerichteten Abschirmwand des Lagerschildes vorgesehen werden. Das Lagerschild kann, abgesehen von der erforderlichen Bohrung, unverändert bleiben, wenn die Prallfläche durch einen nach außen gerichteten, dachartigen Vorsprung des Gehäuses des Steckes gebildet ist.

Die Erfindung läßt zahlreiche Ausführungsformen zu. Zur weiteren Verdeutlichung ihres Grundprinzips sind zwei davon schematisch in der Zeichnung dargestellt und werden nachfolgend beschrieben. Die Zeichnung zeigt in
- Fig. 1: einen Längsschnitt durch eine erfindungsgemäß gestaltete Dieselkraftstoff Förderpumpe,
- Fig. 2: eine gegenüber der Figur 1 stark vergrößerte Schnittdarstellung eines oberen Bereiches einer zweiten Ausführungsform einer erfindungsgemäß gestalteten Dieselkraftstoff-Förderpumpe.

Die in Figur 1 als Ganzes dargestellte Dieselkraftstoff-Förderpumpe hat ein Gehäuse 1, welches an beiden Stirnseiten jeweils durch einen Lagerschild 2, 3 abgeschlossen ist. Der untere Lagerschild 3 ist mit einem Kraftstoffeinlaß 4 und der obere Lagerschild 2 mit einem Kraftstoffauslaß 5 ausgestattet. Im Inneren des Gehäuses 1 sind, auf einer gemeinsamen Welle 6 gelagert, ein Pumpenrad 7 zur Förderung des Dieselkraftstoffes und ein Rotor 8 eines elektrischen Pumpenmotors 9 angeordnet. Die Welle 6 ist in beiden Lagerschilden 2, 3 jeweils in einem Lager 10, 11 gelagert.

Die Stromversorgung des Pumpenmotors 9 erfolgt über elektrische Leiter 12, die in eine Steckerhülse 13 am oberen Lagerschild 2 hochgeführt sind, in die von oben her ein Stecker 14 eingesetzt ist.

Wichtig für die Erfindung ist, daß die Steckerhülse 13 als nur nach oben hin offene Flüssigkeitskammer 15 ausgebildet ist. Zur Versorgung dieser Flüssigkeitskammer 15 hat diese an ihrer Oberseite einen Kraftstoffzufluß 16. Zur Versorgung dieses Kraftstoffzuflusses 16 mit Dieselkraftstoff ist im oberen Lagerschild 2 eine Bohrung 17 vorgesehen, die zur Stirnseite des Lagers 17 der Welle 6 führt. Aus dieser Bohrung 17 spritzt beim Arbeiten der Dieselkraftstoff-Förderpumpe Dieselkraftstoff nach oben durch einen Strahlraum 18 gegen eine Prallfläche 19, welche bei dieser Ausführungsform durch einen Vorsprung 20 am Gehäuse des Steckers 14 gebildet ist. Die Prallfläche 19 lenkt den Flüssigkeitsstrahl zur Flüssigkeitskammer 15 hin um. Der Strahlraum 18 ist nach außen hin durch eine Abschirmwand 21 des Lagerschildes 2 abgeschlossen.

Bei der Ausführungsform gemäß Figur 2 reicht die Abschirmwand 21 weiter nach oben als bei der zuvor beschriebenen Ausführungsform. An ihrem oberen Ende ist die Prallfläche 19 vorgesehen. Sie ist so schräg ausgerichtet, daß der aus der Bohrung 17 austretende Flüssigkeitsstrahl zur Flüssigkeitskammer 15 hin umgelenkt wird. Wegen des gegenüber Figur 1 wesentlich größeren Maßstabes läßt Figur 2 deutlicher erkennen, wie der Stecker 14 den Leiter 12 kontaktiert und daß alle Hohlräume im Stecker 14 mit Dieselkraftstoff ausgefüllt sind.

## Patentansprüche

1. Elektrisch angetriebene Dieselkraftstoff-Förderpumpe zur Anordnung innerhalb eines Kraftstofftanks, welche im Inneren mit vom Pumpenrad der Dieselkraftstoff-Förderpumpe geförderten Kraftstoff zu fluten ist und zum Anschluß an ein elektrisches Netz eine nach oben gerichtete Steckerhülse hat, dadurch gekennzeichnet, daß die Steckerhülse als nur nach oben hin offene Flüssigkeitskammer (15) ausgebildet ist, die mit Dieselkraftstoff geflutet ist, und daß der Dieselkraftstoff in der Flüssigkeitskammer alle Hohlräume um die kontaktierenden Elemente ausfüllt.

2. Elektrisch angetriebene Kraftstoff-Förderpumpe nach Anspruch 1, dadurch gekennzeichnet, daß die Flüssigkeitskammer (15) an ihrer Oberseite einen von dem Pumpenrad (7) gespeisten Kraftstoffzufluß (16) hat.

3. Elektrisch angetriebene Kraftstoff-Förderpumpe nach Anspruch 2, dadurch gekennzeichnet, daß der Kraftstoffzufluß (16) über eine Bohrung (17) im oberen Lagerschild (2) mit dem Inneren der Dieselkraftstoff-Förderpumpe in Verbindung steht.

4. Elektrisch angetriebene Kraftstoff-Förderpumpe nach Anspruch 3, dadurch gekennzeichnet, daß die Bohrung (17) im Lagerschild (2) zum Lager (11) des Rotors (8) des Pumpenmotors (9) führt.

5. Elektrisch angetriebene Kraftstoff-Förderpumpe nach Anspruch 2 oder 3, dadurch gekennzeichnet, daß oberhalb des Kraftstoffzuflusses (16), fluchtend zur Bohrung (17) des Lagerschildes (2) eine den aus der Bohrung (17) nach oben spritzenden Flüssigkeitsstrahl zur Flüssigkeitskammer (15) hin umlenkende Prallfläche (19) vorgesehen ist.

6. Elektrisch angetriebene Kraftstoff-Förderpumpe nach Anspruch 5, dadurch gekennzeichnet, daß die Prallfläche (19) am Ende einer nach oben gerichteten Abschirmwand (21) des Lagerschildes (2) vorgesehen ist.

7. Elektrisch angetriebene Kraftstoff-Förderpumpe nach Anspruch 5 oder 6, dadurch gekennzeichnet, daß die Prallfläche (19) durch einen nach außen gerichteten, dachartigen Vorsprung (20) des Gehäuses des Steckers (14) gebildet ist.

## Claims

1. Electrically driven diesel fuel feed pump for mounting inside a fuel tank, the said pump being intended to be internally flooded with fuel pumped by the impeller of the diesel fuel feed pump and having an upwardly directed plug connector for connection to an electrical power supply, characterized in that the plug connector is formed as a fluid chamber (15) open only at the top and flooded with diesel fuel, and in that the diesel fuel in the fluid chamber fills all cavities around the contacting elements.

2. Electrically driven fuel feed pump according to Claim 1, characterized in that the fluid chamber (15) has at its upper end a fuel inlet (16) fed by the pump impeller (7).

3. Electrically driven fuel feed pump according to Claim 2, characterized in that the fuel inlet (16) communicates via a passageway (17) in the upper end shield (2) with the interior of the diesel fuel feed pump.

4. Electrically driven fuel feed pump according to Claim 3, characterized in that the passageway (17) in the end shield (2) leads to the bearing (11) of the rotor (8) of the pump motor (9).

5. Electrically driven fuel feed pump according to Claim 2 or 3, characterized in that, above the fuel inlet (16), and aligned with the passageway (17) in the end shield (2), a deflector (19) is provided which diverts the stream of fluid squirting upwards from the passageway (17) towards the fluid chamber (15).

6. Electrically driven fuel feed pump according to Claim 5, characterized in that the deflector (19) is provided at the end of an upwardly directed screening wall (21) on the end shield (2).

7. Electrically driven fuel feed pump according to Claim 5 or 6, characterized in that the deflector (19) is formed by an outwardly directed rooflike projection (20) of the casing of the plug (14).

## Revendications

1. Electropompe d'alimentation en carburant diesel, destinée à être montée dans un réservoir de carburant et à être remplie par du carburant délivré par le rotor de la pompe, et comportant une douille de contact orientée vers le haut pour connexion à un réseau électrique, pompe caractérisée en ce que cette douille a la configuration d'une chambre (15) de liquide, qui n'est ouverte que vers le haut et qui est remplie de carburant diesel, et en ce que ce carburant comble dans cette chambre toutes les cavités entourant des éléments établissant un contact électrique.

2. Electropompe d'alimentation en carburant diesel selon la revendication 1, caractérisée en ce que la chambre (15) de liquide présente à sa partie supérieure un orifice (16) d'arrivée de carburant, alimenté par le rotor (7) de la pompe.

3. Electropompe d'alimentation en carburant diesel selon la revendication 2, caractérisée en ce que l'orifice (16) d'arrivée de carburant communique avec l'intérieur de la pompe par un canal (17) du flasque supérieur (2).

4. Electropompe d'alimentation en carburant diesel selon la revendication 3, caractérisée en ce que le canal (17) du flasque (2) débouche dans la portée (11) de l'arbre (6) du rotor (8) du moteur (9) de la pompe.

5. Electropompe d'alimentation en carburant diesel selon la revendication 2 ou 3, caractérisée en ce qu'une surface déflectrice (19), qui renvoie dans la chambre (15) de liquide le jet de liquide jaillissant du canal (17), est disposée au-dessus de l'orifice d'arrivée (16), dans l'alignement de ce canal (17) du flasque (2).

6. Electropompe d'alimentation en carburant diesel selon la revendication 5, caractérisée en ce que la surface déflectrice (19) est disposée à l'extrémité d'une paroi-écran (21) du flasque (2), orientée vers le haut.

7. Electropompe d'alimentation en carburant diesel selon la revendication 5 ou 6, caractérisée en ce que la surface déflectrice (19) est formée par une protubérance (20) extérieure, en forme de toit, du corps de la fiche (14).
